# EUROPÄISCHE PATENTSCHRIFT

(11) **EP 0 418 605 B1**
(45) Veröffentlichungstag und Bekanntmachung des Hinweises auf die Patenterteilung: **28.02.1996**
(21) Anmeldenummer: 90116576.1
(22) Anmeldetag: 29.08.1990
(51) Int. Cl.: H01H 9/16, H01H 13/48, H01H 13/02

(54) **Leuchttastschalter**
Luminous key switch
Commutateur à touche lumineux

(30) Priorität: 19.09.1989 DE 8911184 U
(43) Veröffentlichungstag der Anmeldung: 27.03.1991
(73) Patentinhaber: S.W.E.C. SCHMITT-WALTER ENGINEERING CONSULT, D-82008 Unterhaching (DE)
(72) Erfinder: Schmitt-Walter, Stefan, D-8024 Deisenhofen (DE)
(74) Vertreter: Grünecker, Kinkeldey, Stockmair & Schwanhäusser Anwaltssozietät

(56) Entgegenhaltungen:
- EP-A- 0 075 091
- DE-A- 3 130 244
- DE-B- 2 508 685
- DE-B- 2 727 763
- US-A- 4 365 120
- US-A- 4 694 130

## Beschreibung

Die erfindung betrifft einen Leuchttastschalter, gemäß Oberbegriff von Patentanspruch 1. Ein solcher Leuchttastschalter ist z.B. in US-A-4 365 120 beschrieben.

Bei Schalttafeln, die bestimmte Anforderungen in bezug auf die Dichtheit, zum Beispiel Öldichtheit, erfüllen müssen, kann die Zugänglichkeit zu den Schaltern von vorn durch nicht oder nur mit großem Aufwand abnehmbare Abdeckungen, zum Beispiel Abdeckfolien, behindert sein.

Es ist die Aufgabe der Erfindung, einen Leuchttastschalter der eingangs erwähnten Art vorzuschlagen, der zum Beispiel bei Verwendung in abgedeckten Schalttafeln ein im Vergleich zu den bekannten Leuchttastschaltern erleichtertes Auswechseln der Lichtquelle erlaubt.

Erfindungsgemäß wird diese Aufgabe durch die Merkmale des kennzeichnenden Teiles von Anspruch 1 gelöst.

Durch diese neuerungsgemäße Lösung steht ein Leuchttastschalter zur Verfügung, der zum Beispiel vorteilhaft in abgedeckten Schalttafeln einsetzbar ist.

Bei einer bevorzugten Ausführungsform der Neuerung ist ein als gewölbte Kreisringscheibe ausgebildetes Kontaktverbindungelement vorgesehen, wobei die Kreisringscheibe insbesondere etwa in der Form einer ebenen Welle gewellt ist.

Darüber hinaus kann zweckmäßig vorgesehen werden, daß das Kontaktverbindungselement bei der Verformung durch die Schalttaste eine Spannungs-Dehnungs-Charakteristik mit einem Knackpunkt aufweist.

Weitere vorteilhafte Ausgestaltungsmöglichkeiten der Neuerungen gehen aus den Unteransprüche hervor.

Die Neuerung soll nun anhand eines Ausführungsbeispiels und der beiliegenden Zeichnungen weiter erläutert und beschrieben werden. Es zeigen:
- Fig.1: ein Ausführungsbeispiel für einen neuerungsgemäßen Leuchttastschalter mit einer gewölbten Kreisringscheibe als Kontaktverbindungselement,
- Fig.2: das Ausführungsbeipsiel von Fig. 1 mit gedrückter Schalttaste, und
- Fig.3: das bei dem in den Fig. 1 und 2 gezeigten Ausführungsbeipiel verwendete Kontaktverbindungselement in Form einer wellenartig gewölbten Kreisringscheibe in einer Draufsicht.

In den Fig. 1 und 2, in denen ein im wesentlichen zylindrischer Schalter in einem Mittellängsschnitt dargestellt ist, bezeichnet 1 ein einseitig offenes Gehäuse aus einen is lierten Material mit einer Grundplatte 1' und einer Zylinderwand 1". Die Grundplatte 1' weist ein, bei dem vorliegenden Ausführungsbeispiel rundes, Durchgangsloch 7 auf. Am offenen Ende der Zylinderwand 1" des Gehäuses 1 ist auf der Innenseite ein eine Verengung bildener Vorsprung 8 vorgesehen. Der Vorsprung 8 bildet einen Anschlag für einen in dem Gehäuse geführten Tastknopf 2, der im wesentlichen die Form eines einseitig offenen Hohlzylinders mit einer Zylinderwand 2' aufweist. Durch eine den Hohlzylinder einseitig abschließende Wand 9 ist eine Tastfläche gebildet, und in der Wand 9 ist ein Lichtaustrittsfenster 5 vorgesehen. An dem durch die Wand 9 abgeschlossenen Ende ist der Durchmesser des Tastknopfes entsprechend dem aus der Zylinderwand 1" des Gehäuses 1 vorstehenden Vorsprungs bzw. Anschlags 8 verringert. Am offenen Ende weist der zylindrische Schaltknopf zwei längs der Zylinderwand 2' vorstehende periphere Nasen auf, von denen in den Fig. 1 und 2 die Nase 10 dargestellt ist. Die Nasen liegen gegen ein im vorliegenden Ausführungsbeispiel als gewölbte Kreisringscheibe ausgebildetes Kontaktverbindungselement 6 aus einem elastischen Material, zum Beispiel Stahlblech, an. Das Kontaktverbindungselement 6 weist zwei in bezug auf eine Ebene, die längs zur Zylinderachse senkrecht auf der für die Fig. 1 und 2 gewählten Schnittebene steht, einander gegenüberliegende Kontaktnasen 11 und 11' auf. Mit 3 und 3' sind den Kontaktnasen 11 und 11' zugeordnete Kontakte bezeichnet. Die im vorliegenden Ausführungsbeispiel als abgewinkelte Stäbe vorgesehenen Kontakte sind zum Teil in die Wand 1" des Gehäuses 1, das vorzugsweise aus einem Kunststoff besteht, eingebettet, und stehen jeweils mit ihren beiden Enden aus der Gehäusewand vor. Auf der Grundplatte 7 sind zwei entsprechend der Schnittebene einander gegenüberliegende Anschlagnasen 12 vorgesehen, von denen in den Fig. 1 und 2 die Anschlagnase 12 gezeigt ist. Anstelle der Anschlagnasen, könnten auch weitere elektrische Kontakte, die zusätzlich als Anschlagnasen dienen, vorgesehen sein. Die Kontakte 3, 3' und die ihnen zugeordneten Kontaktnasen 11, 11' weisen ein zur Gewährleistung eines sicheren elektrischen Kontakts geeignetes Material auf.

Mit 7' ist in den Fig. 1 und 2 die Mittenausnehmung des als gewellte Ringscheibe vorgesehenen Kontaktverbindungselements 8 bezeichnet. Das Bezugszeichen 4 weist auf eine in dem Schalter angeordnete Innenlichtquelle, im vorliegenden Ausführungsbeispiel eine Leuchtdiode, hin. Für die Leuchtdiode vorgesehene Halterungs- und elektrische Anschlußelemente sind in den Fig. 1 und 2 nicht mit dargestellt.

Das in Fig. 3 gesondert in einer Draufsicht auf die der Schalttaste zugewandte Seite dargestellte Kontaktverbindungselement 6 mit der Mittenausnehmung 7' und den Kontaktnasen 11 und 11' ist längs einer mit 19 bezeichneten Achse näherungsweise in der Art einer ebenen harmonischen Welle gewölbt, wobei etwa bei mit 15, 16 bzw. 16' und 17 bezeichneten Höhenlinien die Maxima von Wellenbergen und bei Höhenlinien 14 bzw. 14' und 18 und 18' die Minima von Wellentälern auftreten. In Abweichung von einer ebenen Welle sind bei dem vorliegenden Ausführungsbeispiel die Höhenlinien 14 und 15 sowie 17 und 18 jeweils konvex und symmetrisch zur Höhenlinie 16 etwas gekrümmt. Längs der Höhenlinien 14 bis 18 könnten im Unterschied zu dem Ausführungsbeispiel von Fig. 3 verhältnismäßig scharfe Knicke in dem das Kontaktverbindungselement bildenden Kreisringblech vorgesehen sein. Mit den gestrichelten Linien 13 und 13' sind Anschlagbereiche für die peripheren Nasen des Tastknopfes angedeutet.

Bei dem vorliegenden Ausführungsbeispiel für einen neuerungsgemäßen Leuchttastschalter ist der Tastknopf 5 durch die Federkraft des anliegenden Kontaktverbindungselements 6 in der Ausgangsstellung, die vorliegt, wenn kein Druck auf den Tastknopf 2 ausgeübt wird, gehalten, wobei der Tastknopf 2 gegen den Vorsprung 8 der Zylinderwand 1' des Gehäuses 1 zur Anlage kommt. Bei Betätigung des Tastknopfes 2 drückt die Nase 10 und deren gegenüberliegende periphere Nase den mittleren Teil des Kontaktelements 6 zwischen den Höhenlinien 14 und 18 bzw. 14' und 18' bis gegen den Anschlag 12, wobei die seitlichen Teile des Kontaktverbindungselements außerhalb dieser Höhenlinien mit den Kontaktnasen 11 und 11' zur Anlage gegen die Kontakte 3 und 3' kommen, wodurch zwischen den Kontakten 3 und 3', deren aus dem Schaltergehäuse vorstehenden Enden mit Schalteranschlußleitungen verbindbar sind, ein elektrischer Kontakt hergestellt ist. Die Anpreßkraft der Kontaktnasen 11, 11' gegen die Kontakte 3, 3' kann durch die Höhe des Anschlags 12, der gegebenenfalls auch wegfallen kann, beeinflußt werden. Bei Wegfall der Druckkraft auf den Tastknopf schnappt der Schalter in seine Ausgangsstellung zurück. Durch die neuerungsgemäßen Ausnehmungen 7 und 7' läßt sich eine Lichtquelle auf der dem Tastknopf gegenüberliegenden Seite in den Schalter einführen bzw. eine Lichtquelle aus dem Schalter entnehmen. Dadurch kann der Schalter vorteilhaft in abgedichteten, Abdeckungen aufweisenden Schalttafeln verwendet werden, bei denen die Zugänglichkeit zu den Schaltern von der Vorderseite eingeschränkt ist.

Unter Verbesserung des Bedienkomforts kann die Spannungs-Dehnugs-Charakteristik des Kontaktverbindungselements eine bestimmte Verschiebungslänge des Tastknopfs aufweisen, bis zu der die Rückstellkraft stark ansteigt und bei deren Überschreitung die Rückstellkraft nahezu sprunghaft auf einen geringeren Wert abfällt. Der Benutzer des Schalters verspürt dann einen eindeutigen Druckpunkt, bei dessen Überwindung ein Knackgeräusch entsteht.

Im Unterschied zu dem gezeigten Ausführungsbeispiel könnte ein erfindungsgemäßer Leuchttastschalter natürlich auch mehr als nur zwei miteinander zu verbindene Kontakte aufweisen. Durch Betätigung des Schalters könnte eine elektrische Verbindung zwischen den Kontakten nicht nur hergestelt, sondern auch aufgelöst werden. Als Kontaktverbindungselemente wären nicht nur geschlossene Ringe, sondern auch U-ähnlich gewölbte Scheiben oder stark von einer Scheibenform abweichende Formen mit einer entsprechenden neuerungsgemäßen Ausnehmung verwendbar.

## Patentansprüche

1. Leuchttastschalter mit einem Trägerelement (1), in welchem eine Schaltertaste mit einem von einer Seite des Trägerelements (1) zugänglichen Tastfläche (9) gelagert ist, mit wenigstens zwei mit Anschlußleitung verbindbaren elektrischen Kontakten (3) innerhalb des Trägerelements, mit einem elektrisch leitfähigen, deformierbaren Kontaktverbindungselement (6), welches in dem Trägerelement (1) unterhalb der Schaltertaste (2) und benachbart zu den Kontakten (3) angeordnet ist, und mit einer Innenlichtquelle (4), wobei die Schaltertaste (2) zwischen einer Ausgangsstellung und einer Endstellung, in der das Kontaktverbindungselement (6) deformiert ist, bewegbar ist, wodurch das Kontaktverbindungselement entsprechend eine elektrische Verbindung zwischen den Kontakten (3) herstellt oder löst und wobei das Kontaktverbindungselement (6) eine Rückstellkraft in Richtung Ausgangsstellung der Schaltertaste (2) erzeugt,
**dadurch gekennzeichnet,**
daß die Innenlichtquelle (4) innerhalb der Schaltertaste (2) angeordnet ist und mit dieser bewegt wird und daß das Kontaktverbindungselement (6) und das Trägerelement (1) jeweils eine Ausnehmung (7, 7') gegenüberliegend zu der einen Seite des Trägerelements derart aufweisen, daß die Innenlichtquelle (4) durch diese Ausnehmungen aus dem Inneren des Trägerelements (1) entnehmbar und ersetzbar ist.

2. Leuchttastschalter nach Anspruch 1, **dadurch gekennzeichnet**, daß das Kontaktverbindungselement durch eine gewölbte Scheibe (6) mit einem Durchbruch gebildet ist.

3. Leuchttastschalter nach Anspruch 2, **dadurch gekennzeichnet**, daß die Scheibe eine Ringscheibe (6) ist.

4. Leuchttastschalter nach Anspruch 3, **dadurch gekennzeichnet,** daß die Scheibe eine Kreisringscheibe (6) ist.

5. Leuchttastschalter nach Anspruch 1, **dadurch gekennzeichnet,** daß das Kontaktverbindungselement (6) durch eine gewölbte Scheibe mit einer seitlichen Ausnehmung gebildet ist.

6. Leuchttastschalter nach Anspruch 5, **dadurch gekennzeichnet,** daß die Scheibe im wesentlichen eine U-Form aufweist.

7. Leuchttastschalter nach einem der Ansprüche 2 bis 6, **dadurch gekennzeichnet,** daß die Scheibe (6) im wesentlichen in Form einer ebenen Welle gewölbt ist.

8. Leuchttastschalter nach einem der Ansprüche 1 bis 7, **dadurch gekennzeichnet,** daß das Kontaktverbindungselement bei der Verformung durch die Schalttaste eine Spannungs-Dehnungs-Charakteristik mit einem Knackpunkt aufweist.

9. Leuchttastschalter nach einem der Ansprüche 1 bis 7, **dadurch gekennzeichnet,** daß das Trägerelement (1) eine Trägerplatte mit einem Durchgang (7) umfaßt.

10. Leuchttastschalter nach eine der Ansprüche 3 bis 9, **dadurch gekennzeichnet,** daß der Durchgang (7) konzentrisch zu der Ringscheibe (6) angeordnet ist.

11. Leuchttastschalter nach Anspruch 9 oder 10, **dadurch gekennzeichnet,** daß das Trägerelement (1) ein einseitig offenes Gehäuse mit einer der offenen Gehäuseseite gegenüberliegenden Gehäusewand (1′) als Trägerplatte umfaßt.

12. Leuchttastschalter nach Anspruch 11, **dadurch gekennzeichnet,** daß das Gehäuse ein im wesentlichen hohler Zylinder ist.

13. Leuchttastschalter nach Anspruch 12, **dadurch gekennzeichnet,** daß die Schalttaste (2) in dem Zylinder geführt ist.

14. Leuchttastschalter nach einem der Ansprüche 1 bis 13, **dadurch gekennzeichnet,** daß die Schaltertaste (2) einen im wesentlichen hohlen, einseitig offenen Zylinder umfaßt.

15. Leuchttastschalter nach Anspruch 14, **dadurch gekennzeichnet,** daß die den Zylinder einseitig abschließende Wand eine Tastfläche (9) aufweist.

16. Leuchttastschalter nach Anspruch 14 oder 15, **dadurch gekennzeichnet,** daß der Zylinder an seinem offenen Ende in Richtung auf das Kontaktverbindungselement vorstehende periphere Andrucknasen (10) aufweist.

17. Leuchttastschalter nach einem der Ansprüche 1 bis 16, **dadurch gekennzeichnet,** daß die Schalttaste (2) das Lichtdurchtrittsfenster (5) aufweist.

18. Leuchttastschalter nach Anspruch 1, **dadurch gekennzeichnet,** daß das Kontaktverbindungselement eine Bügelform aufweist.

## Claims

1. An illuminated press-button switch comprising a carrier element (1) in which a switch button is mounted with a touch surface (9) accessible from one side of the carrier element (1), comprising at least two electric contacts (3) which are adapted to be connected to the connecting cable and which are disposed inside the carrier element, comprising an electrically conductive deformable contact-making element (6), which is disposed in the carrier element (1) beneath the switch button (2) and adjacent the contacts (3), and comprising an internal light source (4), the switch button (2) being movable between an initial position and an end position in which the contact-making element (6) is deformed so that the contact-making element accordingly makes or breaks an electrical connection between the contacts (3), the contact-making element (6) generating a return force in the direction of the starting position of the switch button (2), characterised in that the internal light source (4) is disposed inside the switch button (2) and is moved with the latter and in that the contact-making element (6) and the carrier element (1) each have an opening (7, 7') opposite one another on one side of the carrier element in such manner that the internal light source (4) can be removed and replaced through said openings from the interior of the carrier element (1).

2. An illuminated press-button switch according to claim 1, characterised in that the contact-making element is formed by a curved disc (6) having an aperture.

3. An illuminated press-button switch according to claim 2, characterised in that the disc is an annular disc (6).

4. An illuminated press-button switch according to claim 3, characterised in that the disc is a circular annular disc (6).

5. An illuminated press-button switch according to claim 1, characterised in that the contact-making element (6) is formed by a curved disc with a lateral recess.

6. An illuminated press-button switch according to claim 5, characterised in that the disc is substantially U-shaped.

7. An illuminated press-button switch according to any one of claims 2 to 6, characterised in that the disc (6) is curved substantially in the form of a flat wave.

8. An illuminated press-button switch according to any one of claims 1 to 7, characterised in that on deformation by the press-button the contact-making element has a stress-strain characteristic with a click point.

9. An illuminated press-button switch according to any one of claims 1 to 7, characterised in that the carrier element (1) comprises a carrier plate with a passage (7).

10. An illuminated press-button switch according to any one of claims 3 to 9, characterised in that the passage (7) is disposed concentrically to the annular disc (6).

11. An illuminated press-button switch according to claim 9 or 10, characterised in that the carrier element (1) is a housing open on one side, the carrier plate being a wall (1') of the housing opposite said open side.

12. An illuminated press-button switch according to claim 11, characterised in that the housing is a substantially hollow cylinder.

13. An illuminated press-button switch according to claim 12, characterised in that the press-button (2) is guided in the cylinder.

14. An illuminated press-button switch according to any one of claims 1 to 13, characterised in that the press button (2) comprises a substantially hollow cylinder open on one side.

15. An illuminated press-button switch according to claim 14, characterised in that the wall closing the cylinder on one side has a touch surface (9).

16. An illuminated press-button switch according to claim 14 or 15, characterised in that the cylinder has at its open end peripheral contact-pressure lugs (10) projecting towards the contact-making element.

17. An illuminated press-button switch according to any one of claims 1 to 16, characterised in that the press button (2) includes the light transmission window (5).

18. An illuminated press-button switch according to claim 1, characterised in that the contact-making element is of bowed shape.

## Revendications

1. Commutateur à touche lumineux comportant un élément de support (1), dans lequel est logée une touche de commutateur comportant une surface de touche (9) accessible par un côté de l'élément de support (1), comportant au moins deux contacts électriques (3) à l'intérieur de l'élément de support pouvant être reliés avec un fil de raccordement, comportant un élément de liaison de contact (6) conducteur électriquement et pouvant être déformé, lequel est disposé dans l'élément de support (1) au-dessous de la touche de commutateur (2) et de façon contiguë aux contacts (3), et comportant une source lumineuse intérieure (4), la touche de commutateur (2) pouvant se déplacer entre une position initiale et une position finale, dans laquelle l'élément de liaison de contact (6) est déformé, l'élément de liaison de contact établissant ou dénouant de ce fait une liaison électrique entre les contacts (3) et l'élément de liaison de contact (6) produisant une force de rappel en direction de la position initiale de la touche de commutateur (2), caractérisé en ce que la source lumineuse Intérieure (4) est disposée à l'intérieur de la touche de commutateur (2) et est déplacée avec celle-ci, et en ce que l'élément de liaison de contact (6) et l'élément de support (1) présentent respectivement un évidement (7, 7') oppose à l'un des côtés de l'élément de support, de telle sorte que la source lumineuse intérieure (4) peut être retirée de l'intérieur de l'élément de suoport (1) et remplacée au travers de ces évidements.

2. Commutateur à touche lumineux selon la revendication 1, caractérisé en ce que l'élément de liaison de contact est formé par un disque bombé (6) comportant un percement.

3. Commutateur à touche lumineux selon la revendication 2, caractérisé en ce que le disque est un disque en anneau (6).

4. Commutateur à touche lumineux selon la revendication 3, caractérisé en ce que le disque est un disque en anneau de cercle (6).

5. Commutateur à touche lumineux selon la revendication 1, caractérisé en ce que l'élément de liaison de contact (6) est formé par un disque bombé comportant un évidement latéral.

6. Commutateur à toucne lumineux selon la revendication 5, caractérisé en ce que le disque présente essentiellement une forme de U.

7. Commutateur à touche lumineux selon l'une des revendications 2 à 6, caractérisé en ce que le disque (6) est bombé essentiellement en forme d'une onde plane.

8. Commutateur à touche lumineux selon l'une des revendications 1 à 7, caractérisé en ce que l'élément de liaison de contact présente, lors de la déformation par la touche de commande, une caractéristique de tension-allongement avec un point de craquement.

9. Commutateur à touche lumineux selon l'une des revendications 1 à 7, caractérisé en ce que l'élément de support (1) comprend une plaque de support comportant un passage (7).

10. Commutateur à touche lumineux selon l'une des revendications 3 à 9, caractérisé en ce que le passage (7) est disposé concentriquement au disque en anneau (6).

11. Commutateur à touche lumineux selon la revendication 9 ou 10, caractérisé en ce que l'élément de support (1) comprend un boîtier ouvert d'un côté comportant une paroi de boîtier (1') opposée au côté de boîtier ouvert en tant que plaque de support.

12. Commutateur à touche lumineux selon la revendication 11. caractérisé en ce que le boîtier est un cylindre essentiellement creux.

13. Commutateur à touche lumineux selon la revendication 12. caractérisé en ce que la touche de commande (2) est guidée dans le cylindre.

14. Commutateur à touche lumineux selon l'une des revendications 1 à 13, caractérisé en ce que la touche de commutateur (2) comprend un cylindre essentiellement creux, ouvert d'un côté.

15. Commutateur à touche lumineux selon la revendication 14, caractérisé en ce que la paroi obturant le cylindre d'un côté présente une surface de touche (9).

16. Commutateur à touche lumineux selon la revendication 14 ou 15, caractérisé en ce que le cylindre présente à son extrémité ouverte des taquets de pression périphériques (10) faisant saillie dans la direction de l'élément de liaison de contact.

17. Commutateur à touche lumineux selon l'une des revendications 1 à 16, caractérisé en ce que la touche de commande (2) présente la fenêtre de sortie de la lumière (5).

18. Commutateur à touche lumineux selon la revendication 1. caractérisé en ce que l'élément de liaison de contact présente une forme d'étrier.
